# EUROPÄISCHE PATENTSCHRIFT

(11) **EP 4 464 934 B1**
(45) Veröffentlichungstag und Bekanntmachung des Hinweises auf die Patenterteilung: **28.01.2026**
(21) Anmeldenummer: 24164729.6
(22) Anmeldetag: 20.03.2024
(51) Int. Cl.: F21S 41/143, F21S 41/147, F21S 41/151, F21S 41/153, F21S 41/24, F21S 41/32, F21S 41/43, F21S 41/663

(54) **VORSATZOPTIKBAUGRUPPE FÜR EIN LICHTMODUL EINES KRAFTFAHRZEUGSCHEINWERFERS UND KRAFTFAHRZEUGSCHEINWERFER MIT EINER SOLCHEN VORSATZOPTIKBAUGRUPPE**
ADDITIONAL OPTICAL UNIT FOR A LIGHT MODULE OF A MOTOR VEHICLE HEADLAMP AND MOTOR VEHICLE HEADLAMP WITH SUCH AN ADDITIONAL OPTICAL UNIT
MODULE OPTIQUE ADDITIONNEL POUR UN MODULE LUMINEUX D'UN PHARE DE VÉHICULE AUTOMOBILE ET PHARE DE VÉHICULE AUTOMOBILE DOTÉ D'UN TEL MODULE OPTIQUE ADDITIONNEL

(30) Priorität: 15.05.2023 DE 102023112788
(43) Veröffentlichungstag der Anmeldung: 20.11.2024
(73) Patentinhaber: Marelli Germany GmbH, 72760 Reutlingen (DE)
(72) Erfinder: Ziegler, Patrick, 72762 Reutlingen (DE); Wiedmaier, Dominik, 72762 Reutlingen (DE)
(74) Vertreter: Wörz, Volker Alfred

(56) Entgegenhaltungen:
- EP-A1- 3 163 154
- EP-A1- 3 885 643
- EP-A2- 2 306 075
- WO-A1-2006/054225
- DE-A1- 102012 202 508
- DE-A1- 102018 107 213
- DE-A1- 102018 209 303
- DE-B3- 102009 053 581

## Beschreibung

Die vorliegende Erfindung betrifft eine Vorsatzoptikbaugruppe für ein Lichtmodul eines Kraftfahrzeugscheinwerfers. Die Vorsatzoptikbaugruppe umfasst eine Vielzahl von in einer Reihe angeordneten Lichtleitelementen, von denen jedes eine Lichteintrittsfläche und eine Lichtaustrittsfläche aufweist und ausgebildet ist, in die Lichteintrittsfläche eintretendes Licht zu der Lichtaustrittsfläche zu leiten, wo das Licht austritt. Die Gesamtheit des aus den Lichtaustrittsflächen der Lichtleitelemente austretenden Lichts ist zur Erzeugung einer abgeblendeten Lichtverteilung mit einer Helldunkelgrenze vorgesehen. Randgeometrien in einem Bereich der Lichtaustrittsflächen der Lichtleitelemente definieren einen Verlauf der Helldunkelgrenze.

Außerdem betrifft die Erfindung einen Kraftfahrzeugscheinwerfer mit einer solchen Vorsatzoptikbaugruppe.

Aus dem Stand der Technik sind Lichtmodule für Kraftfahrzeugscheinwerfer zur Realisierung eines segmentierten Fernlichts (oder auch Teilfernlichts) zusammen mit einem Abblendlicht bekannt. Diese Lichtmodule werden auch als Bi-Funktions-ADB (Adaptive Driving Beam)-Module bezeichnet. Solche Lichtmodule sind bspw. aus der US 2020/ 318 804 A1 sowie der DE 10 2020 115 242 A1 bekannt. Bei diesen bekannten technischen Lösungen kommen zwei unterschiedliche LED-Ebenen für das Fernlicht und das Abblendlicht zum Einsatz. Das erfordert verschiedene Platinen, auf denen die LEDs für das Fernlicht bzw. das Abblendlicht angeordnet sind, sowie die Positionierung, Befestigung und Kontaktierung der verschiedenen Platinen in dem Lichtmodul. In der DE 10 2020 115 242 A1 wird zudem eine separate Spiegelblende aus einem Metallblech verwendet.

Zur Verringerung der Kosten und des Montageaufwands ist eine Reduktion der Bauteile erstrebenswert. Dies kann bspw. durch nur eine LED-Ebene bzw. nur eine zusammenhängende Platine für die LEDs für Fernlicht und für Abblendlicht erzielt werden. Eine entsprechende technische Lösung ist bspw. aus der EP 3 872 394 A1 bekannt.

Zur Realisierung eines segmentierten Fernlichts ist es bekannt, fokussierende Lichtleiter vor den entsprechenden LEDs anzuordnen. Dadurch wird die LED-Ebene weitgehend vorgegeben. Eine mögliche technische Lösung für die Abblendlichtverteilung ist durch den hybriden Ansatz in DE 10 2018 125 157 A1 beschrieben. Hierbei handelt es sich um eine Kombination aus fokussierenden Lichtleiteroptiken für die Fernlichtsegmente und einer totalreflektierenden Umlenkoptik, um mit möglichst wenig LEDs eine Abblendlichtverteilung zu erzeugen.

Es ist ferner bekannt, bspw. aus der US 2019/ 234 571 A1, eine weitere Teilereduktion durch einen monolithischen Aufbau einer Vorsatzoptikbaugruppe zu erreichen. Dort wird vorgeschlagen, fokussierende Lichtleiteroptiken und eine Umlenkoptik für das Abblendlicht mittels eines monolithisch zusammenhängenden optischen Elements zu realisieren.

Weitere Vorsatzoptikbaugruppen sind aus DE 10 2009 053 581 B3 und aus DE 10 2018 209 303 A1 bekannt.

Neben einer Reduzierung der Teileanzahl und der damit einhergehenden Kostenreduktion wird in zunehmendem Maße auch die Reduktion des durch das Lichtmodul bzw. die Vorsatzoptikbaugruppe benötigten Bauraums immer wichtiger, insbesondere in vertikaler Richtung, also in Bezug auf die Bauhöhe.

Dies kann bspw. dadurch erreicht werden, dass die Umlenkoptik für das Abblendlicht durch eine Lichtleiteroptik ersetzt wird, ähnlich wie sie auch für das segmentierte Fernlicht zum Einsatz kommt. Eine mögliche technische Lösung wird bspw. in WO 2021/ 244 735 A1 und WO 2021/ 244 736 A1 vorgestellt. Die für das Abblendlicht notwendige Homogenisierung der Abblendlichtverteilung kann durch eine entsprechende Strukturierung der Primär- und Sekundäroptik erreicht werden.

Aus dem Artikel "Silikon im Scheinwerfer", S. 86-89, Kunststoffe 3/2016, Carl Hanser Verlag, München ist es bspw. bekannt, Optiken aus transparenten Flüssigsilikonkautschuken (LSR; Liquid Silicone Rubber) in Kraftfahrzeugscheinwerfern zu verwenden. Dies hat insbesondere im Hinblick auf die guten thermischen Eigenschaften und die hohe UV- und Alterungsbeständigkeit von Silikonen Vorteile. Die guten thermischen Eigenschaften beziehen sich auf die Fähigkeit von Kautschuk relativ hohen Temperaturen standzuhalten, ohne dass sich die chemischen Eigenschaften verändern.

Ausgehend von dem beschriebenen Stand der Technik liegt der vorliegenden Erfindung die Aufgabe zugrunde, eine Vorsatzoptikbaugruppe der eingangs genannten Art dahingehend auszugestalten und weiterzubilden, dass Bauteile und Materialien der Vorsatzoptikbaugruppe so gewählt sind, dass thermomechanische Toleranzen (d.h. mechanische Veränderungen der Bauteile aufgrund von Temperaturschwankungen), insbesondere prinzip- und designbedingt, minimiert sind.

Zur Lösung dieser Aufgabe wird eine Vorsatzoptikbaugruppe mit den Merkmalen des Anspruchs 1 vorgeschlagen. Erfindungsgemäß wird ausgehend von der Vorsatzoptikbaugruppe der eingangs genannten Art vorgeschlagen, dass
die Lichtleiter aus einem transparenten Silikonmaterial gefertigt sind und
die Optikelemente aus einem transparenten, thermisch stabileren Material als Silikon gefertigt sind.

Thermische Stabilität bezieht sich dabei auf die Fähigkeit eines Materials, seine physikalischen Eigenschaften, insbesondere seine Abmessungen bei Zimmertemperatur, bei steigenden Temperaturen über einen längeren Zeitraum hinweg beizubehalten, ohne sich zu verändern, insbesondere ohne sich übermäßig zu verformen.

Die thermische Stabilität hängt von verschiedenen Faktoren ab, wie der chemischen Zusammensetzung des Materials, seiner kristallinen Struktur und seiner spezifischen Wärmebehandlung. Ein Material mit hoher thermischer Stabilität kann bei hohen Temperaturen eingesetzt werden, ohne dass es seine Form verliert oder übermäßig verändert.

Für eine optisch effiziente Nutzung von Lichtleiteroptiken ist es aus thermischen Gründen sinnvoll, Silikon als Material zu nutzen, um die Einkoppelflächen der Lichtleiter möglichst nahe an den entsprechenden Lichtquellen anordnen zu können, ohne dass sich das Lichtleitermaterial verformt. Silikon kann relativ hohen Temperaturen von etwa 250°C, kurzfristig sogar bis zu 300°C, widerstehen. Hochtemperatur-Silikone können noch wesentlich höheren Temperaturen standhalten. Bevorzugt besteht das gesamte Volumen der Lichtleiter aus dem Silikonmaterial.

Allerdings hat Silikon einen relativ hohen linearen thermischen Ausdehnungskoeffizienten (auch Wärmeausdehnungskoeffizient) gemäß ISO 11359-1, -2 (d.h. durch thermomechanische Analyse (TMA) bestimmt) von größer 150·10⁻⁶ 1/K, insbesondere von etwa 250·10⁻⁶ 1/K bis 350·10⁻⁶ 1/K. Dies hat eine relativ starke Ausdehnung des Silikonmaterials aufgrund von Temperaturerhöhung während des Betriebs der zugeordneten Lichtquellen des Lichtmoduls zur Folge.

Eine Definition des Verlaufs einer Helldunkelgrenze einer abgeblendeten Lichtverteilung durch Randgeometrien im Bereich der Auskoppelseiten/-flächen von Lichtleitern bzw. durch Kanten der Auskoppelseiten/-flächen von Lichtleitern aus Silikonmaterial hätte die unerwünschte Folge, dass sich während des Betriebs des Scheinwerfers die Silikonlichtleiter relativ stark verformen und sich der Ort und/oder der Verlauf der Randgeometrien und damit auch einer Helldunkelgrenze der abgeblendeten Lichtverteilung relativ stark verändern würde. Dies ist insbesondere bei Bi-Funktions-Lichtmodulen zur Realisierung von ADB-Fernlicht problematisch, da dort Lichtsegmente der Fernlichtverteilung häufig sehr dicht an andere Verkehrsteilnehmer (Lenker von vorausfahrenden oder entgegenkommenden Fahrzeugen) herangeführt werden. Eine unkontrollierte Veränderung des Orts und/oder des Verlaufs der Helldunkelgrenze würde zu einer schlechteren Ausleuchtung des Vorfelds vor dem Kraftfahrzeug und/oder zu einer Blendung anderer Verkehrsteilnehmer führen.

Aus diesem Grund schlägt die vorliegende Erfindung vor, dass die Randgeometrien und/oder Kanten in Optikelementen ausgebildet sind, die aus einem thermisch stabileren Material als Silikon bestehen, um eine von Gesetzeswegen geforderte thermische Stabilität der Helldunkelgrenze zu gewährleisten. Bevorzugt besteht das gesamte Volumen der Optikelemente aus dem thermisch stabileren Material.

Ferner hat eine bessere thermische Stabilität auch Vorteile hinsichtlich mechanischer Toleranzen über einen breiten Temperaturbereich hinweg und kann für eine weitere Kostenreduktion genutzt werden. Indem das zusätzliche Optikelement eines Lichtleitelements aus einem thermisch stabileren Material gefertigt ist und von aus dem Lichtleiter ausgekoppeltem Licht durchleuchtet wird, können Randbereiche des Optikelements zur Definition der Helldunkelgrenze herangezogen werden, sodass ein im Zusammenbau vereinfachtes Lichtmodul realisiert werden kann, da bei einem entsprechenden mechanischen Aufbau, auf eine aktive Farbsaumjustage verzichtet werden kann. Damit einhergehend ist ein schnellerer und einfacherer Zusammenbau der Vorsatzoptikbaugruppe bzw. des Lichtmoduls möglich, wodurch zusätzlich Kosten reduziert werden können.

Des Weiteren können die aufgrund des zweiteiligen Aufbaus der Lichtleitelemente vorhandenen zusätzlichen optischen Flächen (z.B. Lichtauskoppelflächen der Lichtleiter und Lichteintrittsflächen der Optikelemente) mit einer Struktur versehen werden, um eine bessere Homogenisierung der abgeblendeten Lichtverteilung zu ermöglichen. Auch eine etwaige Verkippung der Ebene einer Platine, auf der die Lichtquellen für Abblendlicht und Fernlicht befestigt und kontaktiert sind, um die Position der Fernlicht-LEDs ermöglicht einen aus Performancegründen gefundenen optimalen Abstand für die Fernlichtoptiken zur Blendenebene zu halten, und den Abstand für die Abblendlicht-LEDs zur Blendenebene zu erhöhen, um damit zusätzlich die Homogenisierung der Abblendlichtverteilung zu verbessern. Im Bereich der Blendenebene sind bevorzugt die Randgeometrien und/oder Kanten der Optikelemente angeordnet.

Vorteilhafterweise bilden die Lichteinkoppelflächen der Lichtleiter die Lichteintrittsflächen der Lichtleitelemente. In entsprechender Weise können die Optikelemente bzw. Lichtaustrittsflächen der Optikelemente die Lichtaustrittsflächen der Lichtleitelemente bilden.

Bevorzugt sind mehrere den verschiedenen Lichtleitelementen bzw. Silikon-Lichtleitern zugeordnete Optikelemente, bevorzugt mehrere zueinander benachbarte und aneinander angrenzende Optikelemente, zu einem einstückigen Optikbauteil zusammengefasst. Besonders bevorzugt sind alle Optikelemente der Vorsatzoptikbaugruppe zu einem einzigen einstückig ausgebildeten Optikbauteil zusammengefasst. Dies erleichtert und beschleunigt die Justage und/oder Montage der Vorsatzoptikbaugruppe sowie deren Integration in das Lichtmodul bzw. den Kraftfahrzeugscheinwerfer.

Das thermisch stabilere Material, aus dem die Optikelemente gebildet sind, kann jedes transparente Material sein, das thermisch stabiler als Silikon ist, d.h. sich unter Wärmeeinwirkung weniger stark ausdehnt als Silikon. Gemäß einer vorteilhaften Weiterbildung der Erfindung wird vorgeschlagen, dass die Optikelemente aus einem Polycarbonat (PC) gefertigt sind. PC hat einen linearen thermischen Ausdehnungskoeffizienten gemäß ISO 11359-1, -2 von etwa 65·10⁻⁶ 1/K. Das bedeutet, dass eine PC-Stange von 1 m Länge um ca. 1,3 mm länger wird, wenn die Temperatur um 20°C ansteigt. Der thermische Ausdehnungskoeffizient von PC ist also vier bis fünf Mal geringer als der von Silikon. Aus diesem Grund eignet sich PC besonders gut zur Fertigung der Optikelemente. Selbstverständlich könnten die Optikelemente auch aus anderen Materialien hergestellt sein, bspw. Polymethylmethacrylat (PMMA), dessen thermischer Ausdehnungskoeffizient bei etwa 75·10⁻⁶ 1/K liegt. Das bedeutet, dass eine PMMA-Stange von 1 m Länge um ca. 1,5 mm länger wird, wenn die Temperatur um 20°C ansteigt. Dies ist zwar eine etwas größere Wärmeausdehnung als bei PC, aber immer noch deutlich weniger als bei Silikon.

Mithin wird eine thermische Stabilisierung der Helldunkelgrenze-bildenden Bauteilkanten oder Randgeometrien dadurch erreicht, dass für die Optikelemente, in denen die Kanten oder Randgeometrien ausgebildet oder angeordnet sind, ein entsprechend thermisch stabileres Material als Silikon (bspw. PC, PMMA o.a.) verwendet wird.

Gemäß einer bevorzugten Ausführungsform wird vorgeschlagen, dass die Optikelemente in einem Abstand zu den Lichtauskoppelflächen der Lichtleiter angeordnet sind. Indem zusätzlich noch ein Luftspalt zwischen den Lichtleitern aus Silikon und den Eintrittsflächen der Optikelemente eingeführt wird, kann verhindert werden, dass sich die Silikon-Lichtleiter während des Betriebs des Scheinwerfers aufgrund von Wärmeausdehnung so weit in Richtung LEDs ausdehnen, dass sie mit diesen kollidieren, was Farbortverschiebungen in der Lichtverteilung zur Folge hätte.

Vorteilhafterweise beträgt ein Abstand zwischen einer Lichtauskoppelfläche eines Lichtleiters und einer Eintrittsfläche eines Optikelements mindestens 2,5% der Länge des Lichtleiters. Dabei wird als Länge des Lichtleiters bevorzugt der Abstand zwischen der Einkoppelfläche des Lichtleiters und dessen Auskoppelfläche entlang der optischen Achse betrachtet. Die optische Achse wird bevorzugt vorgegeben durch eine Flächennormale einer Lichtaustrittsfläche einer dem Lichtleiter zugeordneten Halbleiterlichtquelle (z.B. LED) durch das Zentrum der Lichtaustrittsfläche.

Durch den Abstand zwischen Lichtleiter und Optikelement kann selbst bei großer Wärmeausdehnung der Lichtleiter aus Silikon während des Betriebs des Scheinwerfers verhindert werden, dass die Lichtleiter mit ihren Lichteinkoppelflächen gegen die Lichtaustrittsflächen der zugeordneten Halbleiterlichtquellen stoßen. Stattdessen führt die Wärmeausdehnung zu einer Verringerung der Abmessungen des Spalts zwischen den Lichtauskoppelflächen der Lichtleiter und den Lichteintrittsflächen der Optikelemente. Die gezielte Wärmeausdehnung der Lichtleiter in Richtung Spalt anstatt in Richtung Lichtaustrittsflächen der Halbleiterlichtquellen kann durch eine entsprechende Halterung oder Lagerung der Lichtleiter und der Optikelemente relativ zueinander und/oder in Bezug auf einen feststehenden Teil des Kraftfahrzeugscheinwerfers, bspw. ein Scheinwerfergehäuse, erzielt werden.

Gemäß einer bevorzugten Ausführungsform der Erfindung umfassen die Randgeometrien jeweils eine Seitenwand der Optikelemente, die eine im Wesentlichen parallel zu der Hauptrichtung des aus den Lichtleitern ausgekoppelten Lichts verlaufende Erstreckung aufweist. Unter "im Wesentlichen parallel" wird im Rahmen der vorliegenden Erfindung verstanden, dass die aus dem Lichtleiter ausgekoppelten Lichtstrahlen nach dem Eintritt in das Optikelement allenfalls sehr flach auf die Seitenwand auftreffen. Unter "sehr flach" werden Lichtstrahlen verstanden, deren Auftreffwinkel auf die Seitenwand <45°, vorzugsweise <35° und besonders bevorzugt <22,5° beträgt. Bei der Seitenwand handelt es sich vorzugsweise um untere Seitenwände der Optikelemente.

Die Seitenwand hat vorzugsweise eine im Wesentlichen horizontale Flächenerstreckung, um eine im Wesentlichen horizontale Helldunkelgrenze einer abgeblendeten Lichtverteilung, bspw. eines Abblendlichts, eines Nebellichts, eines Abblendlichtgrundlichts, zu bilden. Die Seitenwand kann eine ebene Flächenerstreckung oder eine Erstreckung mit einem Knick oder einer Stufe aufweisen. Der Knick oder die Stufe verläuft vorzugsweise parallel zu einer optischen Achse der Lichtleitelemente. Eine ebene Erstreckung der Seitenwand kann zur Erzeugung einer abgeblendeten Lichtverteilung mit einer ebenen, symmetrischen Helldunkelgrenze genutzt werden, bspw. eines Abblendlichtgrundlichts oder eines dynamischen Kurvenlichts. Eine Erstreckung der Seitenwand mit einem Knick oder einer Stufe kann zur Erzeugung einer abgeblendeten Lichtverteilung mit einer asymmetrischen Helldunkelgrenze, bspw. eines Abblendlichts, genutzt werden. Die Flächenerstreckung der Seitenwände der Optikelemente können sich voneinander unterscheiden.

Besonders bevorzugt sind die Seitenwände der Optikelemente ausgebildet, zumindest einen Teil des aus den Lichtleitern ausgekoppelten, in die Optikelemente eingetretenen und auf die Seitenwände auftreffenden Lichts zu reflektieren. Mithin bilden die Seitenwände der Optikelemente bevorzugt integrierte Spiegelblenden der Lichtleitelemente. Die Spiegelblenden können das auftreffende Licht mittels Totalreflexion reflektieren und/oder sie sind mit einer spiegelnden Beschichtung versehen, sodass auftreffendes Licht gespiegelt wird. Die vorgeschlagene zweiteilige Ausgestaltung der Lichtleitelemente (Silikon-Lichtleiter und nachgeordnete Optikelemente aus thermisch stabilerem Material) macht es möglich, einerseits die Vorteile von Silikon zu nutzen und andererseits eine integrierte Spiegelblende zu realisieren, um auf Anordnung, Justage und Befestigung einer separaten Spiegelblende in dem Lichtmodul verzichten zu können.

Bevorzugt ist jede der Seitenwände der Optikelemente ausgebildet, einen Abschnitt der Helldunkelgrenze zu bilden oder zu definieren. Alle Abschnitte zusammen ergeben dann die Helldunkelgrenze der abgeblendeten Lichtverteilung.

Falls die Optikelemente der Lichtleitelemente zu einem gemeinsamen einstückig ausgebildeten Optikbauteil zusammengefasst sind, weist dieses eine einzige Seitenwand auf, die sich über alle Lichtleitelemente erstreckt. Abschnitte der Seitenwand im Bereich der äußeren Lichtleitelemente haben bevorzugt eine ebene Flächenerstreckung, wohingegen Abschnitte der Seitenwand in einem Bereich der zentralen Lichtleitelemente bevorzugt eine Flächenerstreckung mit einem Knick oder einer Stufe haben.

Randgeometrien oder Kanten der Seitenwände, vorzugweise Vorderkanten auf in Lichtaustrittsrichtung nach vorne gerichteten Seiten der Seitenwände, die an die Lichtaustrittsflächen der Optikelemente angrenzen, definieren den Ort und den Verlauf der Helldunkelgrenze der abgeblendeten Lichtverteilung. Wenn die Optikelemente zu einem einzigen Optikbauteil zusammengefasst sind, definiert eine Randgeometrie oder Kante einer einzigen Seitenwand des Optikbauteils, vorzugsweise eine Vorderkante auf der in Lichtaustrittsrichtung nach vorne gerichteten Seite der Seitenwand, die an die Lichtaustrittsfläche des Optikbauteils angrenzt, den Ort und den Verlauf der Helldunkelgrenze der abgeblendeten Lichtverteilung.

Es wird vorgeschlagen, dass die Seitenwände der Optikelemente in der Hauptrichtung des aus den Lichtleitern ausgekoppelten Lichts eine Länge von mindestens 0,5 mm aufweisen. Dies hat sowohl optische als auch fertigungstechnische Vorteile. Die Länge der Seitenwände entspricht in etwa einer Dicke der Optikelemente.

Schließlich wird vorgeschlagen, dass die Gesamtheit des aus den Lichtaustrittsflächen der Lichtleitelemente austretenden Lichts zur Erzeugung einer Abblendlichtverteilung oder eines Abblendlicht-Spots vorgesehen ist. Der mittels der Vorsatzoptikbaugruppe erzeugte Abblendlicht-Spot kann zusammen mit einer Abblendlicht-Grundlichtverteilung, die von einer anderen Optikbaugruppe des Lichtmoduls oder von einem anderen Lichtmodul des Kraftfahrzeugscheinwerfers erzeugt wird, ein Abblendlicht erzeugen, welches die gesetzlichen Anforderungen erfüllt (gemäß ECE R48 §6.2, R98 und R112). Die mittels der Vorsatzoptikbaugruppe erzeugte Abblendlichtverteilung kann zusammen mit einer Fernlichtverteilung, welche einen Fernbereichs oberhalb der Helldunkelgrenze der Abblendlichtverteilung ausleuchtet, ein Fernlicht erzeugen, welches die gesetzlichen Anforderungen erfüllt (gemäß ECE R48 §6.1, R98 und R112). Die Fernlichtverteilung kann von einer anderen Optikbaugruppe des Lichtmoduls oder von einem anderen Lichtmodul des Kraftfahrzeugscheinwerfers erzeugt werden.

Die der vorliegenden Erfindung zugrundeliegende Aufgabe wird auch durch einen Kraftfahrzeugscheinwerfer mit den Merkmalen des Anspruchs 12 gelöst. Insbesondere wird ausgehend von dem Kraftfahrzeugscheinwerfer der eingangs genannten Art vorgeschlagen, dass der Scheinwerfer eine erfindungsgemäße Vorsatzoptikbaugruppe mit einer horizontalen Hell-Dunkel-Grenze umfasst. Ferner wird vorgeschlagen, dass der Kraftfahrzeugscheinwerfer eine weitere zur Erzeugung einer weiteren Lichtverteilung ausgebildete Optikbaugruppe aufweist, wobei die weitere Optikbaugruppe ausgebildet ist, zumindest einen Teil eines Bereichs oberhalb der Helldunkelgrenze der durch die Vorsatzoptikbaugruppe erzeugten abgeblendeten Lichtverteilung auszuleuchten.

Die Vorsatzoptikbaugruppe kann bspw. zur Erzeugung eines Abblendlichts oder eines Abblendlicht-Spots ausgebildet sein. Die weitere Optikbaugruppe kann bspw. zur Ausleuchtung eines Fernbereichs oberhalb der Helldunkelgrenze des Abblendlichts ausgebildet sein, um zusammen mit dem Abblendlicht ein Fernlicht zu erzeugen, welches die gesetzlichen Anforderungen an ein Fernlicht erfüllt. Alternativ kann die weitere Optikbaugruppe bspw. zur Erzeugung einer Abblendlicht-Grundlichtverteilung ausgebildet sein, welche zusammen mit dem Abblendlicht-Spot ein Abblendlicht erzeugt, welches die gesetzlichen Anforderungen an ein Abblendlicht erfüllt.

Gemäß einer vorteilhaften Weiterbildung der Erfindung wird vorgeschlagen, dass der Kraftfahrzeugscheinwerfer eine Projektionsoptik aufweist, die ausgebildet ist, das von der Vorsatzoptikbaugruppe und von der weiteren Optikbaugruppe austretende Licht zur Erzeugung einer Gesamtlichtverteilung des Kraftfahrzeugscheinwerfers auf einem in einem Abstand zu dem Kraftfahrzeugscheinwerfer angeordneten Schirm abzubilden. Die Projektionsoptik ist also den Optikbaugruppen nachgeordnet im Strahlengang angeordnet und ausgebildet, das von beiden Optikbaugruppen ausgesandte Licht auf die Fahrbahn vor dem Kraftfahrzeug als Gesamtlichtverteilung zu projizieren. Die Gesamtlichtverteilung kann bspw. ein Abblendlicht oder ein Fernlicht sein. Die Projektionsoptik kann einen Reflektor und/oder eine Linse umfassen.

Gemäß einer bevorzugten Ausführungsform ist das aus der Gesamtheit der Lichtaustrittsflächen der Lichtleitelemente der Vorsatzoptikbaugruppe austretende Licht zur Erzeugung eines Abblendlichts vorgesehen und ist die weitere Optikbaugruppe ausgebildet, ein Fernlicht, insbesondere ein ADB (Adaptive Driving Beam)-Fernlicht, oberhalb der Helldunkelgrenze des durch die Vorsatzoptikbaugruppe erzeugten Abblendlichts zu erzeugen. Das ADB-Fernlicht leuchtet den Fernbereich oberhalb der Helldunkelgrenze mit mehreren einzeln ansteuerbaren Lichtsegmenten oder -blöcken aus. Durch gezieltes Ansteuern der Lichtsegmente oder -blöcke bzw. der entsprechenden Fernlicht-Lichtquellen kann der Fernbereich mit unterschiedlichen Kombinationen von Lichtsegmenten ausgeleuchtet werden. Auf diese Weise können bspw. Stellen im Fernbereich aus der Lichtverteilung abgedunkelt oder abgeschattet werden, wo andere Verkehrsteilnehmer (z.B. vorausfahrende oder entgegenkommende Verkehrsteilnehmer) angeordnet sind. Dabei ist es denkbar, dass dem Scheinwerfer mindestens ein Sensor, der andere Verkehrsteilnehmer im Vorfeld detektiert und entsprechende Sensorsignale generiert, und eine Recheneinheit zugeordnet sind, welche die Sensorsignale empfängt und verarbeitet und entsprechende Steuersignale für die ADB-Optikbaugruppe bzw. der dieser zugeordneten Lichtquellen generiert. Der Sensor umfasst bspw. eine an der Vorderseite des Kraftfahrzeugs, insbesondere an einem oberen Rand einer Windschutzscheibe, angeordnete Kamera.

Gemäß einer alternativen Ausführungsform ist das aus der Gesamtheit der Lichtaustrittsflächen der Lichtleitelemente der Vorsatzoptikbaugruppe austretende Licht zur Erzeugung eines Abblendlicht-Spots vorgesehen ist und der Kraftfahrzeugscheinwerfer eine Umlenkoptik aufweist, die zur Erzeugung einer Abblendlicht-Grundlichtverteilung ausgebildet ist, wobei ein Teil der Umlenkoptik in der Hauptrichtung des aus den Lichtleitern ausgekoppelten Lichts nach den Lichtauskoppelflächen der Lichtleiter angeordnet ist und das Optikelement bildet. Folglich durchläuft das aus den Lichtleitern austretende Licht zunächst den Spalt, um dann in den das Optikelement bildenden Teil der Umlenkoptik einzutreten. In diesem Teil der Umlenkoptik kann eine vorzugsweise horizontale Seitenwand, besonders bevorzugt eine untere horizontale Seitenwand, als integrierte Spiegelblende ausgebildet sein. Randgeometrien oder Kanten der Seitenwand, vorzugsweise eine Vorderkante der Seitenwand, definieren den Verlauf der Helldunkelgrenze des Abblendlicht-Spots. Die durch die Umlenkoptik erzeugte Abblendlicht-Grundlichtverteilung bildet zusammen mit dem Abblendlicht-Spot ein Abblendlicht, das die gesetzlichen Anforderungen erfüllt. Dazu wird das von der Umlenkoptik ausgesandte Licht vorzugsweise durch eine Projektionsoptik auf die Fahrbahn vor das Kraftfahrzeug projiziert.

Das Abblendlicht-Grundlicht hat vorzugsweise eine symmetrische, ebene, horizontale Helldunkelgrenze ohne Knicke oder Stufen. Das Abblendlicht-Grundlicht kann in horizontaler Richtung verschwenkbar sein, bspw. um eine dynamische Kurvenlichtfunktion realisieren zu können. Das Verschwenken des AbblendlichtGrundlichts kann durch mechanisches Verschwenken von mindestens einem Bauteil des Scheinwerfers um eine vertikale Schwenkachse oder aber rein elektronisch über eine entsprechende Ansteuerung der Lichtquellen erfolgen. Der Abblendlicht-Spot hat vorzugsweise eine asymmetrische horizontale Helldunkelgrenze mit einem Knick und/oder einer Stufe. Die asymmetrische Helldunkelgrenze ist vorzugsweise auf der eigenen Verkehrsseite höher als auf der Gegenverkehrsseite. Der Abblendlichtspot leuchtet einen zentralen Bereich der Lichtverteilung unterhalb der Helldunkelgrenze des Abblendlichts und in der Nähe einer vertikalen Mittelebene der Lichtverteilung (um die optische Achse herum) besonders hell aus.

Zusätzlich kann in dem beschriebenen Beispiel der Kraftfahrzeugscheinwerfer bzw. das Lichtmodul eine weitere Optikbaugruppe aufweisen, die ausgebildet ist, ein Fernlicht, insbesondere ein ADB (Adaptive Driving Beam)-Fernlicht, oberhalb der Helldunkelgrenze des durch die Vorsatzoptikbaugruppe erzeugten Abblendlichts zu erzeugen. Das Abblendlicht und die Ausleuchtung des Fernbereichs bilden zusammen ein die gesetzlichen Anforderungen erfüllendes Fernlicht.

Weitere Merkmale und Vorteile der vorliegenden Erfindung werden nachfolgend anhand der Figuren näher erläutert. Es wird betont, dass die in den Figuren gezeigten Merkmale jeweils auch einzeln jedes für sich erfindungswesentlich sein können, selbst wenn dies in der Beschreibung nicht ausdrücklich erwähnt ist. Ferner ist es denkbar, dass die in den verschiedenen Figuren gezeigten Merkmale im Rahmen der vorliegenden Erfindung in beliebiger Weise miteinander kombiniert werden können, selbst wenn dies in den Figuren nicht gezeigt und in der Beschreibung nicht ausdrücklich erwähnt ist. Es zeigen:
- Fig. 1: eine erfindungsgemäße Vorsatzoptikbaugruppe gemäß einer ersten Ausführungsform in einer perspektivischen Ansicht von schräg hinten;
- Fig. 2: die Vorsatzoptikbaugruppe aus Fig. 1 in einer perspektivischen Ansicht von schräg vorne;
- Fig. 3: die Vorsatzoptikbaugruppe aus Fig. 1 in einer Seitenansicht;
- Fig. 4: die Vorsatzoptikbaugruppe aus Fig. 1 in einer Seitenansicht mit beispielhaft eingezeichneten Strahlverläufen;
- Fig. 5: einen Ausschnitt der Vorsatzoptikbaugruppe aus Fig. 4;
- Fig. 6: eine erfindungsgemäße Vorsatzoptikbaugruppe gemäß einer zweiten Ausführungsform in einer perspektivischen Ansicht von schräg hinten;
- Fig. 7: die Vorsatzoptikbaugruppe aus Fig. 6 in einer Draufsicht von vorne;
- Fig. 8: die Vorsatzoptikbaugruppe aus Fig. 6 in einer Seitenansicht;
- Fig. 9: die Vorsatzoptikbaugruppe aus Fig. 6 in einer Seitenansicht mit beispielhaft eingezeichneten Strahlverläufen; und
- Fig. 10: einen erfindungsgemäßen Kraftfahrzeugscheinwerfer gemäß einer bevorzugten Ausführungsform.

In Fig. 10 ist ein erfindungsgemäßer Scheinwerfer 101 eines Kraftfahrzeugs in in seiner Gesamtheit mit dem Bezugszeichen 101 bezeichnet. Der Scheinwerfer 101 umfasst ein Gehäuse 102, das vorzugsweise aus Kunststoff gefertigt ist. In einer Lichtaustrittsrichtung 103 weist das Scheinwerfergehäuse 102 eine Lichtaustrittsöffnung auf, die durch eine transparente Abdeckscheibe 104 verschlossen ist. Die Abdeckscheibe 104 ist aus farblosem Kunststoff oder Glas gefertigt. Die Scheibe 104 kann ohne optisch wirksame Profile als sogenannte klare Scheibe ausgebildet sein.

Alternativ kann die Scheibe 104 zumindest bereichsweise mit optisch wirksamen Profilen (z.B. Zylinderlinsen oder Prismen) versehen sein, die eine Streuung des hindurchtretenden Lichts, vorzugsweise in horizontaler Richtung, bewirken.

Im Inneren des Scheinwerfergehäuses 102 sind in dem dargestellten Beispiel zwei Lichtmodule 105, 106 angeordnet. Die Lichtmodule 105, 106 sind fest oder relativ zu dem Gehäuse 102 bewegbar angeordnet. Durch eine Relativbewegung der Lichtmodule 105, 106 zum Gehäuse 102 in horizontaler Richtung kann eine dynamische Kurvenlichtfunktion realisiert werden. Bei einer Bewegung der Lichtmodule 105, 106 um die horizontale Drehachse 18, also in vertikaler Richtung, kann eine Leuchtweitenregelung realisiert werden. Bei fest in dem Gehäuse 102 angeordneten Lichtmodulen 105, 106 kann eine variable oder dynamische Lichtverteilung von mindestens einem der Lichtmodule 105, 106 durch Ansteuerung von einer oder mehreren Teilkomponenten des Lichtmoduls 105; 106, bspw. von einzelnen Lichtquellen einer Matrixlichtquelle des Lichtmoduls 105; 106, realisiert werden.

Selbstverständlich können in dem Scheinwerfergehäuse 102 auch mehr oder weniger als die dargestellten zwei Lichtmodule 105, 106 vorgesehen sein. Mindestens eines der Lichtmodule 105, 106 ist als ein erfindungsgemäßes Lichtmodul ausgebildet und umfasst eine erfindungsgemäße Vorsatzoptikbaugruppe, wie weiter unten noch erläutert wird.

An der Außenseite des Scheinwerfergehäuses 102 kann ein Steuergerät 107 in einem Steuergerätegehäuse 108 angeordnet sein. Selbstverständlich kann das Steuergerät 107 auch an einer beliebig anderen Stelle der Beleuchtungseinrichtung 101 angeordnet sein. Insbesondere kann für jedes der Lichtmodule 105, 106 ein eigenes Steuergerät vorgesehen sein, wobei die Steuergeräte integraler Bestandteil der Lichtmodule 105, 106 sein können. Selbstverständlich kann das Steuergerät 107 auch entfernt von der Beleuchtungseinrichtung 101, bspw. im Motorraum des Kraftfahrzeugs, angeordnet sein. Das Steuergerät 107 dient zur Steuerung und/oder Regelung der Lichtmodule 105, 106 bzw. von Teilkomponenten der Lichtmodule 105, 106, wie beispielsweise von Lichtquellen der Lichtmodule 105, 106 oder von Aktoren zur horizontalen und/oder vertikalen Verstellung der Lichtmodule 105, 106 oder von Blendenelementen der Lichtmodule.

Die Ansteuerung der Lichtmodule 105, 106 bzw. der Teilkomponenten durch das Steuergerät 107 erfolgt über Verbindungsleitungen 110, die in Fig. 10 durch eine gestrichelte Linie lediglich symbolisch dargestellt sind. Über die Leitungen 110 kann auch eine Versorgung der Lichtmodule 105, 106 mit elektrischer Energie erfolgen. Die Leitungen 110 sind aus dem Inneren der Beleuchtungseinrichtung 101 durch eine Öffnung im Scheinwerfergehäuse 102 in das Steuergerätegehäuse 108 geführt und dort an die Schaltung des Steuergerätes 107 angeschlossen. Falls Steuergeräte als integraler Bestandteil der Lichtmodule 105, 106 vorgesehen sind, können die Leitungen 110 und die Öffnung in dem Scheinwerfergehäuse 102 entfallen. Schließlich kann das Steuergerät 107 ein Steckerelement 109 zum Anschluss eines Verbindungskabels zu einer übergeordneten Steuereinheit (z.B. in Form einer sog. Body Controller Unit) und/oder einer Energiequelle (z.B. in Form der Fahrzeugbatterie) umfassen.

Ein kartesisches Koordinatensystem ist in den Figuren eingezeichnet, auf das in den nachfolgenden Erläuterungen Bezug genommen wird. Eine x-Achse entspricht der Lichtaustrittsrichtung 103 des Lichts aus dem Lichtmodul 10. Dies kann bei in horizontaler Richtung gerade ausgerichtetem Lichtmodul 10 der Fahrtrichtung des Kraftfahrzeugs entsprechen, in das der Scheinwerfer 101 eingebaut ist. Eine y-Achse verläuft horizontal und senkrecht zu der x-Achse. Eine z-Achse verläuft vertikal und senkrecht zu der x-Achse und der y-Achse.

Nachfolgend wird näher auf das erfindungsgemäße Lichtmodul eingegangen. Aktuelle aus dem Stand der Technik bekannte Bi-Funktions-ADB (Adaptive Driving Beam)-Module müssen sich neben den Kundenanforderungen hinsichtlich optischer Leistungsfähigkeit auch immer strengeren Anforderungen hinsichtlich Bauraum- und Kostenreduktion stellen. Dieser Kostendruck und der Wunsch nach Bauraumreduktion machen es erforderlich, die Anzahl der Komponenten zu reduzieren und die Montage- und Justage-Prozesse zu vereinfachen. Auf eine aufwendige Justage und damit lange Zykluszeiten kann verzichtet werden, wenn die Bauteile und Materialen so gewählt sind, das thermomechanische Toleranzen prinzip- und designbedingt minimiert sind.

Die Fign. 1 bis 5 zeigen ein erstes Ausführungsbeispiel eines erfindungsgemäßen Lichtmoduls 10, das bspw. als Lichtmodul 105 und/oder 106 in dem Scheinwerfer 101 eingesetzt werden kann, in verschiedenen Ansichten. Das Lichtmodul 10 umfasst eine Vorsatzoptikbaugruppe 12 (oder auch Primäroptikbaugruppe) mit einer Vielzahl von in einer Reihe angeordneten Lichtleitelementen 14, von denen jedes eine Lichteintrittsfläche 16 und eine Lichtaustrittsfläche 18 aufweist und ausgebildet ist, in die Lichteintrittsfläche 16 eintretendes Licht zu der Lichtaustrittsfläche 18 zu leiten, wo das Licht austritt. Die Gesamtheit des aus den Lichtaustrittsflächen 18 der Lichtleitelemente 14 austretenden Lichts ist zur Erzeugung einer abgeblendeten Lichtverteilung mit einer Helldunkelgrenze vorgesehen. Randgeometrien 28 (vgl. Fig. 5) in einem Bereich der Lichtaustrittsflächen 18 der Lichtleitelemente 14 definieren einen Verlauf der Helldunkelgrenze. Die Helldunkelgrenze hat vorzugsweise einen im Wesentlichen horizontalen Verlauf. Sie kann eben oder mit Knicken und/oder Stufen ausgestaltet sein.

Den Lichtleitelementen 14 bzw. deren Lichteintrittsflächen 16 sind Lichtquellen 17 zugeordnet (vgl. Fign. 3 bis 5), die Licht aussenden, das über die Lichteintrittsflächen 16 in die Lichtleitelemente 14 eintritt. Vorzugsweise ist jeder Lichteintrittsfläche 16 mindestens eine eigene, separat ansteuerbare Lichtquelle zugeordnet. Die Lichtquellen 17 umfassen vorzugsweise Halbleiterlichtquellen, insbesondere LEDs, OLEDs oder Laserdioden. Bevorzugt sind alle den Lichtleitelementen 14 zugeordneten Halbleiterlichtquellen 17 auf einer gemeinsamen Platine (nicht gezeigt) angeordnet und über diese kontaktiert.

In dem ersten Ausführungsbeispiel sind zehn Lichtleitelemente 14 in einer Reihe nebeneinander angeordnet. Selbstverständlich kann auch eine andere Anzahl an Lichtleitelementen 14 und/oder in anderer Anordnung vorgesehen sein.

Wie anhand der Fig. 5 zu erkennen ist, umfasst jedes der Lichtleitelemente 14 einen Lichtleiter 20, der eine Lichteinkoppelfläche 22 und eine Lichtauskoppelfläche 24 aufweist und ausgebildet ist, in die Lichteinkoppelfläche 22 eingekoppeltes Licht zu der Lichtauskoppelfläche 24 zu leiten, wo das Licht auskoppelt. Ferner umfasst jedes der Lichtleitelemente 14 ein in einer Hauptrichtung von aus dem Lichtleiter 20 ausgekoppeltem Licht nachgeordnetes Optikelement 26, durch das aus dem Lichtleiter 20 ausgekoppeltes Licht hindurchtritt. Die Lichtleiter 20 sind aus einem transparenten Silikonmaterial gefertigt. Die Optikelemente 26 sind aus einem transparenten, thermisch stabileren Material als Silikon gefertigt. Die die Helldunkelgrenze definierenden Randgeometrien 28 der Lichtleitelemente 14 sind in den Optikelementen 26 ausgebildet.

Die Optikelemente 26 weisen jeweils eine Lichteintrittsfläche 30 und eine Lichtaustrittsfläche 32 auf. Bevorzugt entsprechen die Lichteintrittsflächen 16 der Lichtleitelemente 14 den Lichteinkoppelflächen 22 der Lichtleiter 20. Ebenfalls bevorzugt entsprechen die Lichtaustrittsflächen 18 der Lichtleitelemente 14 den Lichtaustrittsflächen 32 der Optikelemente 26. Mehrere aneinandergrenzende Optikelemente 26 können zu einem einstückig ausgebildeten Optikbauteil zusammenfasst sein, das eine gemeinsame, zusammenhängende Lichtaustrittsfläche 32 und bevorzugt auch eine gemeinsame, zusammenhängende Lichteintrittsfläche 30 aufweist. Die zusammenhängende Lichteintrittsfläche 30 und/oder Lichtaustrittsfläche 32 kann eben oder gewölbt oder mit Knicken und/oder Stufen ausgebildet sein.

Besonders bevorzugt sind alle Optikelemente 26 der Vorsatzoptikbaugruppe 12 zu einem einstückig ausgebildeten Optikbauteil 26' zusammenfasst, das eine gemeinsame, ebene Lichtaustrittsfläche 32 aufweist. Das aus den in Reihe nebeneinander angeordneten Lichtleitern 20 bzw. deren Lichtauskoppelflächen 24 austretende Licht tritt bevorzugt durch verschiedene in Reihe nebeneinander angeordnete Abschnitte des Optikbauteils 26' hindurch, wobei ein Übersprechen von Licht aus einem Abschnitt des Optikbauteils 26' in einen benachbarten Abschnitt nicht ausgeschlossen ist.

Durch die Verwendung von Silikon als Material für die Lichtleiter 20, können die Lichteinkoppelflächen 22 der Vorsatzoptikbaugruppe 12 besonders dicht an den zugeordneten Lichtquellen 17 positioniert werden. Damit kann das von den Lichtquellen 17 ausgesandte Licht besonders effizient in die Lichtleiter 20 eingekoppelt werden.

Eine thermische Stabilisierung der die Helldunkelgrenze der abgeblendeten Lichtverteilung bildenden Randgeometrien 28 oder Bauteilkanten kann dadurch erreicht werden, dass für diesen Teil des Lichtleitelements 14 ein thermisch stabileres Material als Silikon verwendet wird, vorzugsweise bspw. Polycarbonat (PC). Auf diese Weise kann eine thermisch stabile Helldunkelgrenze der abgeblendeten Lichtverteilung erzeugt werden.

Indem zusätzlich noch ein Luftspalt 34 zwischen den Lichtauskoppelflächen 24 der Lichtleiter 20 und den Lichteintrittsflächen 30 der Optikelemente 26 vorgesehen wird, kann verhindert werden, dass sich die Silikon-Lichtleiter 20 unter Wärmeeinwirkung in Richtung der Lichtquellen 17 ausdehnen und mit diesen kollidieren, was Farbortverschiebungen in der Gesamtlichtverteilung zur Folge hätte.

Zusätzlich zu den thermischen Toleranzvorteilen ergibt sich durch den Luftspalt 34 noch ein optischer Vorteil. Indem die zusätzlichen Optikelemente 26 nur vor der für die Bildung der Abblendlichtverteilung zuständigen Vorsatzoptikbaugruppe 12 platziert sind, kann ein Bereich einer Seitenwand 36 oder eine gesamte Seitenwand 36 der Optikelemente 26 als optische Grenzfläche genutzt werden (vgl. Fig. 5). Durch Totalreflexion von Teilen der eingetretenen Lichtstrahlen an dieser Grenzfläche 36 kann die Intensität an der Helldunkelgrenzen-Kante gesteigert werden, was für die optische Leistungsfähigkeit (insbesondere für den Helldunkelgrenze-nahen Reichweitenbereich) der abgeblendeten Lichtverteilung von Vorteil ist. Auf diese Weise kann also die Effizienz des Gesamtsystems erhöht werden.

Die Seitenwand 36 dient somit als eine integrierte Spiegelblende der Vorsatzoptikbaugruppe 12. Außer durch Totalreflexion könnte die Reflexion der in die Optikelemente 26 eintretenden und auf die Seitenwand 36 treffenden Lichtstrahlen auch spiegelnd erfolgen. Dafür kann die Seitenwand 36 zumindest teilweise mit einer spiegelnden Beschichtung versehen sein. Der Verlauf der Seitenwand 36 bzw. eine Randgeometrie 28, insbesondere eine Vorderkante der Seitenwand 36, definiert den Verlauf der Helldunkelgrenze der resultierenden abgeblendeten Lichtverteilung der Vorsatzoptikbaugruppe 12. In Fig. 2 ist ein Verlauf der Grenzfläche 36 zur Erzeugung einer asymmetrischen Helldunkelgrenze mit Knick und Stufe in horizontaler Richtung etwa in der Mitte der Grenzfläche 36 gezeigt.

Die Vorsatzoptikbaugruppe 12 kann mit einer weiteren Optikbaugruppe kombiniert werden, um ein Lichtmodul 10 in der Form eines ADB-Bi-Funktionsmoduls zu realisieren. Für die Realisierung sind unterschiedliche optische Anordnungen denkbar. Exemplarisch sind in den Fign. 1 bis 5 und Fign. 6 bis 9 zwei mögliche Anordnungen in verschiedenen Ansichten gezeigt. Diese verzichten auf die Verwendung einer separaten Spiegelblende zur Erzeugung der Helldunkelgrenze der abgeblendeten Lichtverteilung.

In dem Beispiel der Fig. 3 umfasst das Lichtmodul 10 eine Vorsatzoptikbaugruppe 12 mit Lichtleitern 20 und Optikelementen 26 für die entsprechenden Lichtquellen 17 (z.B. LEDs) für das Abblendlicht und eine weitere optische Baugruppe 38 mit Lichtleiteranordnung mit mehreren in Reihe nebeneinander angeordneten Lichtleitern 40 für entsprechende Lichtquellen 42 (z.B. LEDs) für das Fernlicht, insbesondere für das ADB-Fernlicht. Es wird Silikon als Material für die Lichtleiter 20 und/ oder 40 verwendet. Im Bereich der für das Abblendlicht zuständigen Lichtleiter 20 ist ein Optikelement 26 bspw. aus PC (Polycarbonat) platziert, das von aus den Abblendlicht-Lichtleitern 20 ausgetretenem Licht durchleuchtet wird. Die resultierende Lichtverteilung wird mit einer Sekundäroptik 44 auf der Fahrbahn vor dem Kraftfahrzeug abgebildet. Die resultierende Lichtverteilung ist z.B. Abblendlicht, wenn nur die Vorsatzoptikbaugruppe 12 bzw. deren LEDs 17 aktiv sind, oder Fernlicht, wenn die Vorsatzoptikbaugruppe 12 bzw. deren LEDs 17 zusammen mit der weiteren Optikbaugruppe 38 bzw. deren LEDs 42 aktiv ist. Das aus der weiteren optischen Baugruppe 38 bzw. den Lichtleitern 40 austretende ADB-Fernlicht durchläuft nicht das zusätzliche Optikelement 26.

In dem Beispiel der Fign. 1 bis 5 umfasst die weitere Optikbaugruppe 38 insgesamt 16 in einer Reihe nebeneinander angeordnete Fernlicht-Lichtleiter 40. Selbstverständlich ist eine andere Anzahl und Anordnung der Lichtleiter 40 ebenfalls denkbar. Jedem der Lichtleiter 40 ist bevorzugt mindestens eine eigene Lichtquelle 42 (z.B. LEDs) zugeordnet. Die Lichtquellen 42 können getrennt voneinander angesteuert werden, um ein Teilfernlicht oder segmentiertes Fernlicht realisieren zu können. Die Ansteuerung der Lichtquellen 42 kann in Abhängigkeit von vor dem Kraftfahrzeug detektierten anderen (vorausfahrenden und/oder entgegenkommenden) Verkehrsteilnehmern erfolgen, sodass die Fernlichtverteilung in den Bereichen abgedunkelt oder abgeschattet werden kann, in denen sich andere Verkehrsteilnehmer befinden.

In Fig. 5 ist die Seitenwand 36 des ersten Beispiels (vgl. Fig. 3) angeleuchtet dargestellt. Eine Dicke bzw. Länge 46 der Seitenwand 36 in Richtung des Strahlengangs durch das Optikelement 26 beträgt mindestens 0,5 mm. Dies hat photometrische und fertigungstechnische Vorteile. Ein Abstand 48 zwischen Austrittsfläche 24 der Silikonlichtleiteroptik bzw. der einzelnen Silikonlichteiter 20 und der Eintrittsfläche 30 in das Zusatzbauteil 26 beträgt bevorzugt mindestens 2,5% der Länge des Silikonlichtleiters 20, wobei als Länge des Silikonlichtleiters 20 der Abstand zwischen der Einkoppelfläche 22 des Lichtleiters 20 und dessen Auskoppelfläche 24 entlang der optischen Achse gemeint ist. Die optische Achse wird vorgegeben durch eine Flächennormale einer Austrittsfläche einer Halbleiterlichtquelle 17 (z.B. LED) durch das Zentrum der entsprechenden Lichtquelle 17. Die Fig. 4 zeigt die in der Umgebung der Seitenwand 36 transmittierten Strahlanteile 50 und von der Seitenwand 36 reflektierte Strahlanteile 52, welche durch die Sekundäroptik 44 abgebildet werden.

Bei dem in Fig. 8 dargestellten zweiten Ausführungsbeispiel wird das resultierende Abblendlicht als Gesamtlichtverteilung aus dem Zusammenspiel einer einen Abblendlicht-Spot erzeugenden erfindungsgemäßen Vorsatzoptikbaugruppe 12 und einer eine Abblendlicht-Grundlichtverteilung erzeugenden Umlenkoptik 54 aus Polycarbonat (PC) oder einem anderen geeigneten Material aufgebaut. Ein unterer Teil der Umlenkoptik 54 ist vor den Lichtauskoppelflächen 24 der Silikon-Lichtleiter 20 der den Abblendlicht-Spot erzeugenden Vorsatzoptikbaugruppe 12 angeordnet und wird durch das aus den Lichtleitern 20 ausgekoppelte Licht durchleuchtet (vgl. Fig. 9). Der untere Teil der Umlenkoptik 54 bildet also das zusätzliche Optikelement 26 gemäß der Erfindung. In die Umlenkoptik 54 von Grundlicht-Lichtquellen (z.B. LEDs) eingekoppeltes Licht tritt durch einen oberen Teil der Umlenkoptik 54 hindurch und verlässt diese durch eine Lichtaustrittsfläche 55 des oberen Teils der Umlenkoptik 54.

Die Gesamtlichtverteilung wird dann wiederum mit einer Sekundäroptik 44 auf der Fahrbahn abgebildet. In Fig. 6, die eine Ansicht auf das Lichtmodul 10 von hinten zeigt, und Fig. 7, die eine Ansicht von vorne zeigt, ist diese Kombination aus einer Umlenkoptik 54 aus Polycarbonat und der Lichtleiteroptik mit den Lichtleitern 20 aus Silikon dargestellt.

Zusätzlich zu den Lichtleitern 20 kann auch in diesem Beispiel eine weitere Lichtleiteranordnung 38 mit mehreren in Reihe nebeneinander angeordneten Lichtleitern 40 vorgesehen sein, die bspw. zur Erzeugung eines ADB-Fernlichts ausgebildet ist. Das aus der weiteren optischen Baugruppe 38 bzw. den Lichtleitern 40 austretende ADB-Fernlicht durchläuft nicht das zusätzliche Optikelement 26. Das Fernlicht kann aber sehr wohl die Sekundäroptik 44 durchlaufen und durch diese vor dem Fahrzeug abgebildet werden. In dem Beispiel der Fign. 6 bis 9 umfasst die weitere Optikbaugruppe 38 insgesamt 16 in einer Reihe nebeneinander angeordnete Fernlicht-Lichtleiter 40. Selbstverständlich ist eine andere Anzahl und Anordnung der Lichtleiter 40 ebenfalls denkbar.

Ein mit dem ersten Beispiel vergleichbares Verhalten ist in Fig. 9 für das in Fig. 8 gezeigte Beispiel mit der durchleuchteten PC-Umlenkoptik 54 bzw. dem das zusätzliche Optikelement 26, 26' bildenden unteren Teil der Umlenkoptik 54 dargestellt. Auch hier werden Strahlanteile 52 von der Seitenwand 36 reflektiert und andere Strahlanteile 50 in der Umgebung davon transmittiert, welche von der entsprechenden Sekundäroptik 44 abgebildet werden. Für die Breite 48 des Luftspaltes 34 gilt auch hier, dass dieser mindestens 2,5% der Länge des entsprechenden Lichtleiters 20 haben sollte, wobei sich die Länge auf den Abstand zwischen der Einkoppelfläche 22 des Lichtleiters 20 und dessen Auskoppelfläche 24 bezieht. Ferner sollte auch diese Seitenwand 36 eine Länge 46 von mindestens 0.5 mm haben.

Zusammenfassend beschreibt die Erfindung also ein kompaktes Abblendlicht-Lichtmodul 10, das in Kombination mit einem weiteren Optikmodul 38, das einen Fernlichtbereich oberhalb der Helldunkelgrenze der abgeblendeten Lichtverteilung ausleuchtet, zu einem ADB-Bi-Funktions-Lichtmodul ergänzt werden kann. Das Lichtmodul 10 hat eine Vorsatzoptikbaugruppe 12 umfassend Silikon-Lichtleiter 20 und nachgeordnete zusätzliche Optikelemente 26 aus Polycarbonat oder einem anderen geeigneten Material. Aus Kosten- und Platzgründen wird die Spiegelblende in die Vorsatzoptikbaugruppe 12 integriert, so dass auf eine zusätzliche separate Spiegelblende verzichtet werden kann.

Da Silikon, aus dem die Lichtleiter 20 bestehen, jedoch einen hohen thermischen Ausdehnungskoeffizienten besitzt und sehr weich ist, kann die Spiegelblende nicht direkt in die Silikonoptik mit den Lichtleitern 20 integriert werden. Deshalb schlägt die Erfindung vor, die Lichtleiter 20 aus Silikon mit einem oder mehreren zusätzlichen Optikelementen 26, 26' zu erweitern, deren untere Seitenwand 36 als Spiegelblende wirkt, bspw. mittels Totalreflexion. Der Verlauf der Helldunkelgrenze der von der Vorsatzoptikbaugruppe 12 gebildeten abgeblendeten Lichtverteilung wird durch eine Randgeometrie 28 der Seitenwände 36 definiert. Zwischen Silikon-Lichteitern 20 und Optikelementen 26, 26' ist ein Luftspalt 34 ausgebildet, damit sich eine thermische Ausdehnung des Silikons nicht auf die in das Optikelement 26, 26' integrierte Spiegelblende (an den Seitenwänden 36) und deren Randgeometrie 28 bzw. die Position und den Verlauf der Helldunkelgrenze auswirkt. Die vorgeschlagene Anordnung ist besonders vorteilhaft für kompakte Lichtmodule 10 und verbessert die thermische Stabilität der Helldunkelgrenze.

## Patentansprüche

1. Vorsatzoptikbaugruppe (12) für ein Lichtmodul (10) eines Kraftfahrzeugscheinwerfers (101), mit einer Vielzahl von in einer Reihe angeordneten Lichtleitelementen (14), von denen jedes eine Lichteintrittsfläche (16) und eine Lichtaustrittsfläche (18) aufweist und ausgebildet ist, in die Lichteintrittsfläche (16) eintretendes Licht zu der Lichtaustrittsfläche (18) zu leiten, wo das Licht austritt, wobei die Gesamtheit des aus den Lichtaustrittsflächen (18) der Lichtleitelemente (14) austretenden Lichts zur Erzeugung einer abgeblendeten Lichtverteilung mit einer Helldunkelgrenze vorgesehen ist,
wobei jedes der Lichtleitelemente (14) einen Lichtleiter (20), der eine Lichteinkoppelfläche (22) und eine Lichtauskoppelfläche (24) aufweist und ausgebildet ist, in die Lichteinkoppelfläche (22) eingekoppeltes Licht zu der Lichtauskoppelfläche (24) zu leiten, wo das Licht auskoppelt, und ein in einer Hauptrichtung von aus dem Lichtleiter (20) ausgekoppeltem Licht nachgeordnetes Optikelement (26) aufweist, durch das aus dem Lichtleiter (20) ausgekoppeltes Licht hindurchtritt, wobei
Randgeometrien (28) in einem Bereich der Lichtaustrittsflächen (18) der Lichtleitelemente (14) einen Verlauf der Helldunkelgrenze definieren, wobei die die Helldunkelgrenze definierenden Randgeometrien (28) der Lichtleitelemente (14) in den Optikelementen (26) ausgebildet sind, dadurch gekennzecihnet, dass
die Lichtleiter (20) aus einem transparenten Silikonmaterial gefertigt sind und
die Optikelemente (26) aus einem transparenten, thermisch stabileren Material als Silikon gefertigt sind.

2. Vorsatzoptikbaugruppe (12) nach Anspruch 1, **dadurch gekennzeichnet, dass** die Lichteinkoppelflächen (22) der Lichtleiter (20) die Lichteintrittsflächen (16) der Lichtleitelemente (14) bilden.

3. Vorsatzoptikbaugruppe (12) nach Anspruch 1 oder 2, **dadurch gekennzeichnet, dass** Lichtaustrittsflächen (32) der Optikelemente (26) die Lichtaustrittsflächen (18) der Lichtleitelemente (14) bilden.

4. Vorsatzoptikbaugruppe (12) nach einem der vorhergehenden Ansprüche, **dadurch gekennzeichnet, dass** die Optikelemente (26) aus einem Polycarbonat gefertigt sind.

5. Vorsatzoptikbaugruppe (12) nach einem der vorhergehenden Ansprüche, **dadurch gekennzeichnet, dass** die Randgeometrien (28) jeweils eine Seitenwand (36) der Optikelemente (26) umfassen, die eine im Wesentlichen parallel zu der Hauptrichtung des aus den Lichtleitern (20) ausgekoppelten Lichts verlaufende Erstreckung umfassen.

6. Vorsatzoptikbaugruppe (12) nach Anspruch 5, **dadurch gekennzeichnet, dass** die Seitenwände (36) der Optikelemente (26) ausgebildet sind, zumindest einen Teil des aus den Lichtleitern (20) ausgekoppelten und auf die Seitenwände (36) auftreffenden Lichts zu reflektieren.

7. Vorsatzoptikbaugruppe (12) nach Anspruch 5 oder 6, **dadurch gekennzeichnet, dass** Kanten der Seitenwände (36) der Optikelemente (26) Teil der Randgeometrien (28) sind und die Helldunkelgrenze definieren.

8. Vorsatzoptikbaugruppe (12) nach einem der Ansprüche 5 bis 7, **dadurch gekennzeichnet, dass** die Seitenwände (36) der Optikelemente (26, 26') in der Hauptrichtung des aus den Lichtleitern (20) ausgekoppelten Lichts eine Länge von mindestens 0,5 mm aufweisen.

9. Vorsatzoptikbaugruppe (12) nach einem der vorhergehenden Ansprüche, **dadurch gekennzeichnet, dass** die Optikelemente (26) in einem Abstand (48) zu den Lichtauskoppelflächen (24) der Lichtleiter (20) angeordnet sind.

10. Vorsatzoptikbaugruppe (12) nach einem der vorhergehenden Ansprüche, **dadurch gekennzeichnet, dass** die Optikelemente (26) in einem Abstand (48) zu den Lichtauskoppelflächen (24) der Lichtleiter (20) angeordnet sind, wobei der Abstand (48) mindestens 2,5 % einer Länge der Lichtleiter (20) zwischen der Lichteinkoppelfläche (22) und der Lichtauskoppelfläche (24) beträgt.

11. Vorsatzoptikbaugruppe (12) nach einem der vorhergehenden Ansprüche, **dadurch gekennzeichnet, dass** die Gesamtheit des aus den Lichtaustrittsflächen (18; 32) der Lichtleitelemente (14) austretenden Lichts zur Erzeugung eines Abblendlichts oder eines Abblendlicht-Spots vorgesehen ist.

12. Kraftfahrzeugscheinwerfer (101) umfassend eine Vorsatzoptikbaugruppe (12) nach einem der vorhergehenden Ansprüche, **dadurch gekennzeichnet, dass** die Vorsatzoptikbaugruppe (12) eine horizontale Hell-Dunkel-Grenze aufweist und dass der Kraftfahrzeugscheinwerfer (101) eine weitere zur Erzeugung einer weiteren Lichtverteilung ausgebildete Optikbaugruppe (38) aufweist, wobei die weitere Optikbaugruppe (38) ausgebildet ist, zumindest einen Teil eines Bereichs oberhalb der Helldunkelgrenze der durch die Vorsatzoptikbaugruppe (12) erzeugten abgeblendeten Lichtverteilung auszuleuchten.

13. Kraftfahrzeugscheinwerfer (101) nach Anspruch 12, **dadurch gekennzeichnet, dass** der Kraftfahrzeugscheinwerfer (101) eine Projektionsoptik (44) aufweist, die ausgebildet ist, das von der Vorsatzoptikbaugruppe (12) und von der weiteren Optikbaugruppe (38) ausgesandte Licht zur Erzeugung einer Gesamtlichtverteilung des Kraftfahrzeugscheinwerfers (101) auf einem in einem Abstand zu dem Kraftfahrzeugscheinwerfer (101) angeordneten Schirm abzubilden.

14. Kraftfahrzeugscheinwerfer (101) nach Anspruch 12 oder 13, **dadurch gekennzeichnet, dass** das aus der Gesamtheit der Lichtaustrittsflächen (18; 32) der Lichtleitelemente (14) der Vorsatzoptikbaugruppe (12) austretende Licht zur Erzeugung eines Abblendlichts vorgesehen ist und die weitere Optikbaugruppe (38) ausgebildet ist, ein Fernlicht, insbesondere ein ADB (Adaptive Driving Beam)-Fernlicht, oberhalb der Helldunkelgrenze des durch die Vorsatzoptikbaugruppe (12) erzeugten Abblendlichts zu erzeugen.

15. Kraftfahrzeugscheinwerfer (101) nach einem der Ansprüche 12 bis 14, **dadurch gekennzeichnet, dass** das aus der Gesamtheit der Lichtaustrittsflächen (18; 32) der Lichtleitelemente (14) der Vorsatzoptikbaugruppe (12) austretende Licht zur Erzeugung eines Abblendlicht-Spots vorgesehen ist und der Kraftfahrzeugscheinwerfer (101) eine Umlenkoptik (54) aufweist, die zur Erzeugung einer Abblendlicht-Grundlichtverteilung ausgebildet ist, wobei ein Teil der Umlenkoptik (54) in der Hauptrichtung des aus den Lichtleitern (20) ausgekoppelten Lichts nach den Lichtauskoppelflächen (24) der Lichtleiter (20) angeordnet ist und das Optikelement (26) bildet.

## Claims

1. Attachment optics assembly (12) for a light module (10) of a motor vehicle headlight (101), comprising a plurality of light-guiding elements (14) arranged in a row, each of which has a light entry surface (16) and a light exit surface (18) and is designed to guide light entering the light entry surface (16) to the light exit surface (18), where the light exits, wherein the entirety of the light exiting from the light exit surfaces (18) of the light-guiding elements (14) is intended for producing a dipped beam light distribution with a light-dark boundary,
wherein each of the light-guiding elements (14) comprises a light guide (20) which has a light-coupling surface (22) and a light-decoupling surface (24) and is designed to guide light coupled into the light-coupling surface (22) to the light-decoupling surface (24), where the light is coupled out, and an optical element (26) arranged downstream in a main direction of light coupled out of the light guide (20), through which light coupled out of the light guide (20) passes, wherein edge geometries (28) in a region of the light exit surfaces (18) of the light-guiding elements (14) define a course of the light-dark boundary, wherein the edge geometries (28) of the light-guiding elements (14) defining the light-dark boundary are formed in the optical elements (26),
**characterised in that**
the light guides (20) are made of a transparent silicone material and
the optical elements (26) are made of a transparent material that is more thermally stable than silicone.

2. Attachment optics assembly (12) according to claim 1, **characterised in that** the light-coupling surfaces (22) of the light guides (20) form the light entry surfaces (16) of the light-guiding elements (14).

3. Attachment optics assembly (12) according to claim 1 or 2, **characterised in that** light exit surfaces (32) of the optical elements (26) form the light exit surfaces (18) of the light-guiding elements (14).

4. Attachment optics assembly (12) according to one of the preceding claims, **characterised in that** the optical elements (26) are made of polycarbonate.

5. Attachment optics assembly (12) according to one of the preceding claims, **characterised in that** the edge geometries (28) each comprise a side wall (36) of the optical elements (26), which have an extension running substantially parallel to the main direction of the light coupled out of the light guides (20).

6. Attachment optics assembly (12) according to claim 5, **characterised in that** the side walls (36) of the optical elements (26) are designed to reflect at least part of the light coupled out of the light guides (20) and incident on the side walls (36).

7. Attachment optics assembly (12) according to claim 5 or 6, **characterised in that** edges of the side walls (36) of the optical elements (26) are part of the edge geometries (28) and define the light-dark boundary.

8. Attachment optics assembly (12) according to one of claims 5 to 7, **characterised in that** the side walls (36) of the optical elements (26, 26') have a length of at least 0.5 mm in the main direction of the light coupled out of the light guides (20).

9. Attachment optics assembly (12) according to one of the preceding claims, **characterised in that** the optical elements (26) are arranged at a distance (48) from the light-decoupling surfaces (24) of the light guides (20).

10. Attachment optics assembly (12) according to one of the preceding claims, **characterised in that** the optical elements (26) are arranged at a distance (48) from the light-decoupling surfaces (24) of the light guides (20), wherein the distance (48) is at least 2.5% of a length of the light guides (20) between the light-coupling surface (22) and the light-decoupling surface (24).

11. Attachment optics assembly (12) according to one of the preceding claims, **characterised in that** the entirety of the light emerging from the light exit surfaces (18; 32) of the light-guiding elements (14) is intended for producing a low beam or a low beam spot.

12. Motor vehicle headlight (101) comprising an attachment optics assembly (12) according to one of the preceding claims, **characterised in that** the attachment optics assembly (12) has a horizontal light-dark boundary and **in that** the motor vehicle headlight (101) has a further optical assembly (38) designed to produce a further light distribution, wherein the further optical assembly (38) is designed to illuminate at least part of an area above the light-dark boundary of the dipped beam light distribution produced by the attachment optics assembly (12).

13. Motor vehicle headlight (101) according to claim 12, **characterised in that** the motor vehicle headlight (101) comprises a projection optic (44) which is designed to produce an overall light distribution of the motor vehicle headlight (101) on a screen arranged at a distance from the motor vehicle headlight (101) by means of the light emitted by the attachment optics assembly (12) and the further optical assembly (38).

14. Motor vehicle headlight (101) according to claim 12 or 13, **characterised in that** the light emitted from the entirety of the light-emitting surfaces (18; 32) of the light-guiding elements (14) of the attachment optics assembly (12) is intended to produce a low beam, and the further optical assembly (38) is designed to produce a high beam, in particular an ADB (Adaptive Driving Beam) high beam, above the light-dark boundary of the low beam produced by the attachment optics assembly (12).

15. Motor vehicle headlight (101) according to one of claims 12 to 14, **characterised in that** the light emitted from the entirety of the light-emitting surfaces (18; 32) of the light-guiding elements (14) of the attachment optics assembly (12) is intended to produce a low beam spot, and the motor vehicle headlight (101) has a deflection optics (54) which is designed to produce a low beam basic light distribution, wherein a part of the deflection optics (54) is arranged in the main direction of the light coupled out of the light guides (20) after the light coupling surfaces (24) of the light guides (20) and forms the optical element (26).

## Revendications

1. Module (12) optique de bonnette pour un module (10) lumineux d'un phare (101) de véhicule automobile, comprenant une pluralité d'éléments (14) de conduite de la lumière, montés en série, dont chacun a une surface (16) d'entrée de la lumière et une surface (18) de sortie de la lumière et qui est constitué pour conduire la lumière entrant dans la surface (16) d'entrée de la lumière à la surface (18) de sortie de la lumière, où la lumière sort, dans lequel l'ensemble de la lumière sortant des surfaces (18) de sortie de la lumière des éléments (14) de conduite de la lumière est prévu pour la production d'une réparation de lumière en code ayant une limite clair-obscur,
dans lequel chacun des éléments (14) de conduite de la lumière a un conducteur (20) de lumière, qui a une surface (22) d'entrée de la lumière et une surface (24) de sortie de la lumière et qui est constitué pour conduire de la lumière entrée dans la surface (22) d'entrée de la lumière à la surface (24) de sortie de la lumière, où la lumière sort, et a un élément (26) optique, qui est monté en aval dans la direction principale de la lumière sortant du conducteur (20) de lumière et qui est traversé par de la lumière sortant du conducteur (20) de lumière, dans lequel des géométries (28) de bord dans une partie des surfaces (18) de sortie de la lumière des éléments (14) de conduite de la lumière définissent un tracé de la limite clair-obscur, dans lequel les géométries (28) de bord définissant la limite clair-obscur des éléments (14) de conduite de la lumière sont constituées dans les éléments (26) optiques, **caractérisé en ce que** les conducteurs (20) de lumière sont en un matériau de silicone transparent et les éléments (26) optiques sont en un matériau transparent, plus stable thermiquement que de la silicone.

2. Module (12) optique de bonnette suivant la revendication 1, **caractérisé en ce que** les surfaces (22) d'entrée de la lumière des conducteurs (20) de lumière forment les surfaces (16) d'entrée de la lumière des éléments (14) conducteur de la lumière.

3. Module (12) optique de bonnette suivant la revendication 1 ou 2, **caractérisé en ce que** les surfaces (32) de sortie de la lumière des éléments (26) optiques forment les surfaces (18) de sortie de la lumière des éléments (14) conducteur de la lumière.

4. Module (12) optique de bonnette suivant l'une des revendications précédentes, **caractérisé en ce que** les éléments (26) optiques sont en un polycarbonate.

5. Module (12) optique de bonnette suivant l'une des revendications précédentes, **caractérisé en ce que** les géométries (28) de bord comprennent respectivement une paroi (36) latérale des éléments (26) optiques, qui comprend une étendue s'étendant sensiblement parallèlement à la direction principale de la lumière sortant des conducteurs (20) de lumière.

6. Module (12) optique de bonnette suivant la revendication 5, **caractérisé en ce que** les parois (36) latérales des éléments (26) optiques sont constituées pour réfléchir au moins une partie de la lumière sortant des conducteurs (20) de lumière et arrivant sur les parois (36) latérales.

7. Module (12) optique de bonnette suivant la revendication 5 ou 6, **caractérisé en ce que** des bords des parois (36) latérales des éléments (26) optiques font partie des géométries (28) de bord et définissent la limite clair-obscur.

8. Module (12) optique de bonnette suivant l'une des revendications 5 à 7, **caractérisé en ce que** les parois (36) latérales des éléments (26, 26') optiques ont une longueur d'au moins 0,5 mm dans la direction principale de la lumière sortant des conducteurs (20) de lumière.

9. Module (12) optique de bonnette suivant l'une des revendications précédentes, **caractérisé en ce que** les éléments (26) optiques sont disposés à distance (48) des surfaces (24) de sortie de la lumière des conducteurs (20) de lumière.

10. Module (12) optique de bonnette suivant l'une des revendications précédentes, **caractérisé en ce que** les éléments (26) optiques sont à distance (48) des surfaces (24) de sortie de la lumière des conducteurs (20) de lumière dans lequel la distance (48) représente au moins 2,5 % d'une longueur des conducteurs (20) de lumière entre la surface (22) d'entrée de la lumière et la surface (24) de sortie de la lumière.

11. Module (12) optique de bonnette suivant l'une des revendications précédentes, **caractérisé en ce que** l'ensemble de la lumière sortant des surfaces (18 ; 32) de sortie de la lumière des éléments (14) de conduite de la lumière est prévu pour la production d'une lumière de code ou d'un spot de lumière de code.

12. Phare (101) de véhicule automobile comprenant un module (12) optique de bonnette suivant l'une des revendications précédentes, **caractérisé en ce que** le module (12) optique de bonnette a une limite clair-obscur horizontale et **en ce que** le phare (101) de véhicule automobile a un module (38) optique supplémentaire constitué pour la production d'une répartition de lumière supplémentaire, dans lequel le module (38) optique supplémentaire est constitué pour éclairer au moins une partie d'une zone au-dessus de la limite clair-obscur de la répartition de lumière de code produite par le module (12) optique de bonnette.

13. Phare (101) d'un véhicule automobile suivant la revendication 12, **caractérisé en ce que** le phare (101) de véhicule automobile a une optique (44) de projection, qui est constituée pour reproduire la lumière émise par le module (12) optique de bonnette et par le module (38) optique supplémentaire pour la production d'une répartition totale de lumière du phare (101) de véhicule automobile sur un écran disposé à distance du phare (101) de véhicule automobile.

14. Phare (101) suivant la revendication 12 ou 13, **caractérisé en ce que** la lumière sortant de l'ensemble des surfaces (18 ; 32) de sortie de lumière des éléments (14) de conduite de la lumière du module (12) optique de bonnette est prévu pour la production d'une lumière de code et le module (38) optique supplémentaire est constitué pour la production d'une lumière à grande portée, en particulier d'une lumière à grande portée ADB (Adaptative Driving Beam) au-dessus de la limite clair-obscur de la lumière de code produite par le module (12) optique de bonnette.

15. Phare (101) suivant l'une des revendications 12 à 14, **caractérisé en ce que** la lumière sortante de l'ensemble des surfaces (18 ; 32) de sortie de lumière des éléments (14) de conduite de lumière du module (12) optique de bonnette est prévue pour la production d'un spot de lumière de code et le phare (101) de véhicule automobile a une optique (54) de déviation, qui est constituée pour la production d'une répartition de lumière de base de lumière de code, dans lequel une partie de l'optique (54) de déviation est disposée après les surfaces (24) de sortie de la lumière des conducteurs (20) de lumière dans la direction principale de lumière sortant des conducteurs (20) de lumière et forment l'élément (26) optique.
